# EUROPÄISCHE PATENTSCHRIFT

(11) **EP 3 085 492 B1**
(45) Veröffentlichungstag und Bekanntmachung des Hinweises auf die Patenterteilung: **11.12.2019**
(21) Anmeldenummer: 16162638.7
(22) Anmeldetag: 29.03.2016
(51) Int. Cl.: B24B 33/02, B24B 5/06

(54) **SCHLEIFWERKZEUG**
GRINDING TOOL
OUTIL DE RECTIFICATION

(30) Priorität: 20.04.2015 AT 503092015
(43) Veröffentlichungstag der Anmeldung: 26.10.2016
(73) Patentinhaber: Tyrolit - Schleifmittelwerke Swarovski K.G., 6130 Schwaz (AT)
(72) Erfinder: Rossetti, Thomas, 6112 Wattens (AT); Palmetshofer, Ralf, 4523 Neuzeug (AT); Nairz, Mario, 6134 Vomp (AT)
(74) Vertreter: Torggler & Hofinger Patentanwälte

(56) Entgegenhaltungen:
- WO-A1-2013/114527
- WO-A2-2006/091169
- DE-A1-102006 025 582
- DE-C2- 2 462 847
- DE-U1-202010 010 740
- US-A1- 2012 051 857

## Beschreibung

Die Erfindung betrifft ein Schleifwerkzeug gemäß dem Oberbegriff des Anspruchs 1, ein Set aus einem ersten und einem zweiten Schleifwerkzeug gemäß dem Oberbegriff des Anspruchs 2, die Verwendung eines erfindungsgemäßen Schleifwerkzeugs oder eines der beiden Schleifwerkzeuge des erfindungsgemäßen Sets in einem Bearbeitungsprozess der Innenfläche einer Zylinderbohrung in einem Werkstück, sowie eine CNC Maschine mit wenigstens einem erfindungsgemäßen Schleifwerkzeug oder wenigstens einem der beiden Schleifwerkzeuge des erfindungsgemäßen Sets und einem Steuerprogramm, welches dazu ausgelegt ist, den Bearbeitungsprozess automatisiert durchzuführen.

Es hat sich herausgestellt, dass sich die Zylinder in Verbrennungsmotoren im Betriebszustand aufgrund einer räumlich ungleichmäßigen Erwärmung dahingehend verformen, dass im Betriebszustand eine von der idealzylindrischen Form abweichende Form vorliegt. Das hat einen erhöhten Kraftstoffverbrauch zur Folge, was angesichts der einzuhaltenden Grenzwerte für den Ausstoß der Menge an CO₂ pro Kilometer Fahrstrecke problematisch ist.

Zur Lösung dieses Problems wurde ein Honverfahren entwickelt, das nicht die zylindrische Bohrungsform zum Ziel hat, sondern bereits die zu erwartenden Verzüge fertigungstechnisch berücksichtigt, sodass sich unter Betriebsbedingungen quasi- zylindrische Bohrungsmantelflächen einstellen. Dadurch wird es möglich, die Kolbenringspannung zu reduzieren. Die Folge sind eine geringere Reibung, ein geringerer Kraftstoffbedarf und somit eine reduzierte CO₂ Emission.

Nachteilig an diesem Honverfahren ist jedoch, dass es mit einem relativ hohen Zeitaufwand verbunden ist, da das Honwerkzeug in einer oszillierenden Bewegung in der Zylinderbohrung hin und her bewegt wird. Außerdem wäre es wünschenswert, die Präzision gegenüber diesem Verfahren noch weiter zu verbessern.

Die DE 24 62 847 C2 und die WO 2013/11 45 27 A1 zeigen jeweils ein Honwerkzeug, welches zur Bearbeitung der Innenfläche einer Zylinderbohrung in einem Werkstück zum Einsatz kommt. In beiden Fällen weist das Schleifwerkzeug einen zylindrischen und einen sich daran anschließenden konischen Bereich auf.

Die Aufgabe der vorliegenden Erfindung besteht also darin, ein Schleifwerkzeug bzw. ein Set aus einem ersten und einem zweiten Schleifwerkzeug anzugeben, welches es ermöglicht, die Innenfläche einer Zylinderbohrung in einem Werkstück sehr schnell und mit hoher Präzision dahingehend zu bearbeiten, dass die Innenfläche nach der Bearbeitung eine Form aufweist, die sich unter Betriebsbedingungen in eine quasi-zylindrische Form umformt. Eine weitere Aufgabe der Erfindung besteht darin, eine Verwendung eines Schleifwerkzeugs in einem Bearbeitungsprozess der Innenfläche einer Zylinderbohrung in einem Werkstück, sowie eine CNC Maschine mit wenigstens einem erfindungsgemäßen Schleifwerkzeug anzugeben.

Diese Aufgaben werden durch die Merkmale der unabhängigen Ansprüche 1, 2, 16 und 17 gelöst.

In Bezug auf das erfindungsgemäße Schleifwerkzeug ist es also vorgesehen, dass das Schleifwerkzeug ein freies Ende und ein gegenüberliegendes Ende aufweist und der konische Schleifbereich angrenzend an das freie Ende am Schleifwerkzeug angeordnet ist, und an dem gegenüberliegenden Ende ein Befestigungsmittel zur Befestigung des Schleifwerkzeugs an einem Bearbeitungskopf einer CNC-Maschine oder einem damit verbundenen Adapter, vorzugsweise HSK-Adapter, vorgesehen ist, wobei das Befestigungsmittel vorzugsweise als Flansch ausgebildet ist.

Ein Bearbeitungsprozess der Innenfläche einer Zylinderbohrung in einem Werkstück, z.B. einem Motorenblock, könnte damit so aussehen, dass das Schleifwerkzeug mit seinem zylindrischen und daran sich anschließendem konischen Schleifbereich in die Zylinderbohrung eingeführt wird, an die Innenfläche der Zylinderbohrung herangeführt wird, wenigstens einmal im Kreis an der Innenfläche der Zylinderbohrung entlang geführt wird, wobei es dabei um seine Drehachse rotiert, von der Innenfläche der Zylinderbohrung abgehoben wird und wieder aus der Zylinderbohrung herausgeführt wird. Im Ergebnis hat die Innenfläche der Zylinderbohrung im Anschluss an den Bearbeitungsprozess eine Form angenommen, die zunächst zylindrisch ausgebildet ist, und dort, wo der konische Schleifbereich wirksam wurde, die Form eines sich öffnenden Konus hat. Wenn sich nun eine derart bearbeitete Zylinderbohrung ungleichmäßig dadurch ausdehnt, dass im zylindrischen Bereich eine höhere Wärmeentwicklung als im Bereich der Konusöffnung erfolgt, so stellt sich eine quasi-zylindrische Bohrungsmantelfläche ein.

Dadurch, dass die Zylinderbohrung mittels des Schleifwerkzeugs in einem einzigen Arbeitsgang bearbeitet werden kann, reduziert sich die für die Bearbeitung erforderliche Zeit. Außerdem erhöht sich die Präzision in der Formgebung, da das Schleifwerkzeug während des Bearbeitungsprozesses nicht in Richtung der Tiefe der Zylinderbohrung hin und her bewegt werden muss, wie dies bei Honwerkzeugen der Fall ist.

Vorteilhafte Ausführungsformen des erfindungsgemäßen Schleifwerkzeugs sind in den abhängigen Ansprüchen 5 bis 15 definiert.

In Bezug auf das erfindungsgemäße Set ist es vorgesehen, dass das zweite Schleifwerkzeug des Sets ein freies Ende und ein gegenüberliegendes Ende aufweist und der konische Schleifbereich angrenzend an das freie Ende am zweiten Schleifwerkzeug des Sets angeordnet ist, und an dem gegenüberliegenden Ende ein Befestigungsmittel zur Befestigung des zweiten Schleifwerkzeugs des Sets an einem Bearbeitungskopf einer CNC-Maschine oder einem damit verbundenen Adapter, vorzugsweise HSK-Adapter, vorgesehen ist, wobei das Befestigungsmittel vorzugsweise als Flansch ausgebildet ist.

Im Falle des Sets könnte ein Bearbeitungsprozess der Innenfläche einer Zylinderbohrung in einem Werkstück, z.B. einem Motorenblock, so aussehen, dass zunächst das zweite Schleifwerkzeug mit dem konischen Schleifbereich in die Zylinderbohrung eingeführt wird, an die Innenfläche der Zylinderbohrung herangeführt wird, wenigstens einmal im Kreis an der Innenfläche der Zylinderbohrung entlang geführt wird, wobei es dabei um seine Drehachse rotiert, von der Innenfläche der Zylinderbohrung abgehoben wird und wieder aus der Zylinderbohrung herausgeführt wird. In einem darauf folgenden Schritt wird das erste Schleifwerkzeug mit dem zylindrischen Schleifbereich in die Zylinderbohrung eingeführt, an die Innenfläche der Zylinderbohrung herangeführt, wenigstens einmal im Kreis an der Innenfläche der Zylinderbohrung entlang geführt, wobei es dabei um seine Drehachse rotiert, von der Innenfläche der Zylinderbohrung abgehoben und wieder aus der Zylinderbohrung herausgeführt. Im Ergebnis hat die Innenfläche der Zylinderbohrung im Anschluss an den Bearbeitungsprozess eine Form angenommen, die zunächst zylindrisch ausgebildet ist, und dort, wo der konische Schleifbereich wirksam wurde, die Form eines sich öffnenden Konus hat. Wenn sich nun eine derart bearbeitete Zylinderbohrung ungleichmäßig dadurch ausdehnt, dass im zylindrischen Bereich eine höhere Wärmeentwicklung als im Bereich der Konusöffnung erfolgt, so stellt sich eine quasi-zylindrische Bohrungsmantelfläche ein.

Die beiden Bearbeitungsschritte mittels des ersten und des zweiten Schleifwerkzeugs können auch in umgekehrter Reihenfolge durchgeführt werden.

Die Variante mit der Bearbeitung der Innenfläche einer Zylinderbohrung mittels des Sets hat zwar gegenüber der Variante mit der Bearbeitung der Innenfläche einer Zylinderbohrung mittels des Schleifwerkzeugs, welches sowohl den zylindrischen als auch den konischen Schleifbelag aufweist, den Nachteil, dass zwei Bearbeitungsschritte notwendig sind, allerdings können diese beiden Bearbeitungsschritte mit geringerer Antriebskraft durchgeführt werden, da eine kleinere Schleiffläche pro Bearbeitungsschritt wirksam ist.

Vorteilhafte Ausführungsformen des erfindungsgemäßen Sets sind in den abhängigen Ansprüchen 3 bis 7 und 9 bis 15 definiert.

Es sei insbesondere darauf hingewiesen, dass es gemäß einer besonders bevorzugten Ausführungsform des erfindungsgemäßen Schleifwerkzeugs bzw. des erfindungsgemäßen Sets vorgesehen ist, dass der Durchmesser des konischen Schleifbereichs über die Länge des konischen Schleifbereichs in axialer Richtung gegenüber dem Durchmesser des zylindrischen Schleifbereichs um 50 bis 110 µm, vorzugsweise um 80 µm, ansteigt, d.h. dass die Konusform mit bloßem Auge nicht erkennbar ist. Trotzdem stellt sich bei der Bearbeitung der Innenfläche einer Zylinderbohrung bereits der gewünschte technische Effekt in vorteilhafter Weise ein.

Der Konuswinkel des konischen Schleifbereichs beträgt - gemessen gegenüber einer Achse parallel zur Drehachse - bevorzugt 0,014° bis 0,039°, besonders bevorzugt 0,025°.

Weiterhin sei darauf hingewiesen, dass es vorgesehen sein kann, dass der zylindrische und der konische Schleifbereich einheitlich mit demselben Schleifmittel, vorzugsweise CBN, belegt sind. Es ist in diesem Fall also gewünscht, dass die beiden Schleifbereiche im Wesentlichen die gleiche Schleifleistung hervorrufen. In diesem Zusammenhang sei angemerkt, dass die Belegung mit dem Schleifmittel günstigerweise galvanisch erfolgt.

Die in den Ansprüchen 12 bis 15 definierten Ausführungsformen ermöglichen eine hocheffiziente Kühlung des Schleifwerkzeugs bzw. der Schleifwerkzeuge, welche ebenfalls dazu beiträgt, dass die Innenfläche der Zylinderbohrung sehr präzise bearbeitet werden kann.

Ein grundsätzlicher Vorteil des erfindungsgemäßen Schleifwerkzeugs bzw. der Schleifwerkzeuge des erfindungsgemäßen Sets besteht auch darin, dass das zerspante Material sehr schnell vom Schleifbereich entfernt wird.

Wie bereits ausgeführt wird auch Schutz begehrt für Verwendung eines Schleifwerkzeugs nach Anspruch 1 oder einem der Ansprüche 5 bis 15, oder eines der beiden Schleifwerkzeuge des Sets nach einem der Ansprüche 2 bis 4 oder 5 bis 7 oder 9 bis 15 in einem Bearbeitungsprozess der Innenfläche einer Zylinderbohrung in einem Werkstück, wobei das Schleifwerkzeug bzw. das eine der beiden Schleifwerkzeuges des Sets im Zuge des Bearbeitungsprozesses in die Zylinderbohrung eingeführt wird, an die Innenfläche der Zylinderbohrung herangeführt wird, wenigstens einmal im Kreis an der Innenfläche der Zylinderbohrung entlanggeführt wird, wobei es dabei um seine Drehachse rotiert, von der Innenfläche der Zylinderbohrung abgehoben wird und wieder aus der Zylinderbohrung herausgeführt wird.

Außerdem wird Schutz begehrt für eine CNC Maschine mit wenigstens einem erfindungsgemäßen Schleifwerkzeug oder wenigstens einem erfindungsgemäßen Set und einem Steuerprogramm, welches dazu ausgelegt ist, den beschriebenen Bearbeitungsprozess der Innenfläche einer Zylinderbohrung in einem Werkstück automatisiert durchzuführen, d.h. das wenigstens eine Schleifwerkzeug bzw. das zunächst eines der beiden Schleifwerkzeuge des Sets und in einem darauf folgenden Schritt das andere der beiden Schleifwerkzeuge des Sets jeweils in eine Zylinderbohrung in einem Werkstück einzuführen, es an die Innenfläche der Zylinderbohrung heranzuführen, es wenigstens einmal im Kreis an der Innenfläche der Zylinderbohrung entlang zu führen, wobei es dabei um seine Drehachse rotiert, es von der Innenfläche der Zylinderbohrung abzuheben und es wieder aus der Zylinderbohrung herauszuführen.

Weitere Einzelheiten und Vorteile der vorliegenden Erfindung werden anhand der Figurenbeschreibung unter Bezugnahme auf die Zeichnungen im Folgenden näher erläutert. Darin zeigen:
- Fig. 1: das Schleifwerkzeug gemäß einer bevorzugten Ausführungsform in einer perspektivischen Ansicht,
- Fig. 2a und 2b: eine Querschnittsdarstellung des Schleifwerkzeugs in Längsrichtung,
- Fig. 3: eine Querschnittsdarstellung durch den konischen Schleifbereich des Schleifwerkzeugs,
- Fig. 4: die Kombination aus dem Schleifwerkzeug und einem HSK Adapter,
- Fig. 5: eine Prinzipdarstellung zur Veranschaulichung des zylindrischen und sich daran axial anschließenden konischen Schleifbereichs,
- Fig. 6a bis 6f: eine schematische Darstellung des Bearbeitungsprozesses der Innenfläche einer Zylinderbohrung in einem Werkstück mittels des erfindungsgemäßen Schleifwerkzeugs,
- Fig. 7a und 7b: das erste Schleifwerkzeug des erfindungsgemäßen Sets in einer bevorzugten Ausführungsform, und zwar in einer Seitenansicht mit Adapter (Fig. 7a) und in einer Querschnittsdarstellung (Fig. 7b), und
- Fig. 8a und 8b: das zweite Schleifwerkzeug des erfindungsgemäßen Sets in einer bevorzugten Ausführungsform, und zwar in einer Seitenansicht mit Adapter (Fig. 8a) und in einer Querschnittsdarstellung (Fig. 8b).

In Figur 1 ist das erfindungsgemäße Schleifwerkzeug 1 gemäß einer bevorzugten Ausführungsform in einer perspektivischen Ansicht schematisch dargestellt. Es ist im Wesentlichen rotationssymmetrisch um eine Drehachse 4, welche sich in Längsrichtung 26 erstreckt, ausgebildet. Das Schleifwerkzeug 1 weist ein freies Ende 14 auf und ein gegenüber liegendes Ende 15, an welchem ein Befestigungsmittel 16 in Form eines Flansches zur Befestigung des Schleifwerkzeugs 1 an einem Bearbeitungskopf einer CNC Maschine oder einem damit verbundenen Adapter (vgl. Fig. 4) vorgesehen ist. Im Befestigungsflansch 16 sind um jeweils 60° versetzt sechs Ausnehmungen 24 zur Aufnahme von Schrauben vorgesehen.

Das Schleifwerkzeug 1 weist einen Grundkörper 11 aus Stahl auf, welcher den Befestigungsflansch 16, sowie ein davon abstehendes Bauteil umfasst, an dessen Mantelfläche ein bezüglich der Drehachse 4 zylindrischer 5 und sich daran axial anschließender konischer Schleifbereich 6 angeordnet ist. Dabei ist der zylindrische Schleifbereich 5 benachbart zum Befestigungsmittel 16 und der konische Schleifbereich 6 benachbart zum freien Ende 14 des Schleifwerkzeugs 1 angeordnet. Der Übergang zwischen zylindrischem 5 und konischem Schleifbereich 6 ist mittels einer gestrichelten Linie angedeutet. Der zylindrische 5 und der konische Schleifbereich 6 sind einheitlich mit demselben Schleifmittel, nämlich CBN (kubisch Bohrnitrit) belegt. Die Belegung erfolgt galvanisch. Im Arbeitsbereich sind insgesamt sieben Nuten 23 angeordnet, die sich über den zylindrischen 5 und konischen Schleifbereich 6 und im Wesentlichen in Längsrichtung 26 des Schleifwerkzeugs 1 erstrecken. In diese Nuten 23 münden Kanäle 21, die einen Durchmesser von 2 mm aufweisen. Insgesamt sind 42 derartige Kanäle 21 vorgesehen, wobei die Kanäle 21 spiralförmig angeordnet sind, nämlich so, dass jeweils zwei benachbarte Kanäle 21 um einen Winkel von 50° gedreht und 3 mm axial versetzt sind.

In den Figuren 2a und 2b finden sich Querschnittsansichten des Schleifwerkzeugs entlang einer mittigen Schnittebene parallel zur Drehachse 4 bzw. zur Längsrichtung 26. Dabei zeigt Figur 2a) den Schnitt in einer perspektivischen Ansicht und Figur 2b) denselben Schnitt betrachtet aus einer Richtung senkrecht zur Querschnittsebene.

Aus diesen Darstellungen geht hervor, dass das Schleifwerkzeug 1 weiterhin eine zentrale Bohrung 18 parallel zur Drehachse 4 aufweist, wobei die Bohrung 18 einen Durchmesser 19 von 12 mm und eine Länge 20 von 170 mm aufweist. Zwischen der Bohrung 18 und dem zylindrischen 5 und dem konischen Schleifbereich 6 verlaufen die Kanäle 21, die - wie bereits beschrieben - in die Nuten 23 münden. Die Bohrung 18, die Kanäle 21, sowie die Nuten 23 bilden insgesamt eine Kühlmittelführung, welche es ermöglicht, ein zentral gespeistes Kühlmittel in effizienter Weise auf den Arbeitsbereich, d.h. den zylindrischen 5 und konischen Schleifbereich 6 zu führen und dort zu verteilen.

In dem konkreten Ausführungsbeispiel weist das Schleifwerkzeug 1 folgende Abmessungen auf: der zylindrische Schleifbereich 5 hat einen Durchmesser 8 von 65 mm. Der Durchmesser 7 des konischen Schleifbereichs 6 steigt über die Länge 9 des konischen Schleifbereichs in axialer Richtung 26 gegenüber dem Durchmesser 8 des zylindrischen Schleifbereichs 5 um 80 µm an. Dabei hat der zylindrische Schleifbereich 5 eine Länge 13 von 50 mm und der konische Schleifbereich 6 eine Länge 9 von 90 mm. Die Dicke des zylindrischen und des konischen Schleifbereichs beträgt 300 µm.

Diese Abmessungen werden jeweils an das zu schleifende Werkstück (Motorenblock) angepasst. Wichtig dabei ist, dass die Gesamtlänge aus zylindrischem und konischen Schleifbereich mindestens der Tiefe der Zylinderbohrung entspricht, damit der Schleifvorgang in einem Arbeitsschritt erfolgen kann, ohne dass das Schleifwerkzeug in Richtung der Tiefe der Zylinderbohrung während des Bearbeitungsprozesses versetzt werden muss.

Figur 3 zeigt eine weitere Querschnittsdarstellung des Schleifwerkzeugs 1 entlang einer Ebene, in welcher einer der Kanäle 21 zwischen der zentralen Bohrung 18 und einer der Nuten 23 verläuft.

In Figur 4 ist die Kombination aus einem Schleifwerkzeug 1 und einem sogenannten HSK Adapter 17 dargestellt, der es in einfacher Weise ermöglicht, das Schleifwerkzeug 1 an einem Bearbeitungskopf einer CNC Maschine anzubringen. Die Verbindung zwischen dem Schleifwerkzeug 1 und dem HSK Adapter 17 erfolgt über sechs Schrauben 25, die in den Ausnehmungen des Befestigungsflansches 16 angeordnet sind und in Gewinde, die am Adapter 17 vorgesehen sind, eingreifen. Bei der CNC Maschine kann es sich um eine übliche Dreiachsmaschine handeln.

Da an dem Schleifwerkzeug 1 gemäß dem vorbeschriebenen Ausführungsbeispiel die Geometrie des zylindrischen 5 und des sich daran anschließenden konischen Schleifbereichs 6 nicht mit bloßem Auge erkennbar ist, ist diese Geometrie zu ihrer Veranschaulichung in Figur 5 noch einmal übertrieben dargestellt: Der wirksame Schleifbereich setzt sich zusammen aus einem zylindrischen Schleifbereich 5 mit einer Länge 13 und einem Durchmesser 8 und einem sich daran axial anschließenden konischen Schleifbereich 6 mit einer Länge 9 und einem Durchmesser 7, der ausgehend von dem zylindrischen Schleifbereich 5 in axialer Richtung 26 gegenüber dem Durchmesser 8 des zylindrischen Schleifbereichs 7 ansteigt. Der Gesamtanstieg des Durchmessers 7 des konischen Schleifbereichs 6 am freien Ende 14 entspricht dem Doppelten der eingezeichneten Strecke 10. Der Konuswinkel des konischen Schleifbereichs 6 ist mit dem Bezugszeichen 32 versehen.

Die Abfolge der Figuren 6a) bis 6f) dient der Veranschaulichung eines vorteilhaften Bearbeitungsprozesses der Innenfläche 2 einer Zylinderbohrung 3 in einem Werkstück, z.B. einem Motorenblock. Schematisch dargestellt sind jeweils die Ansichten senkrecht zur Zylinderbohrung und zwar von der Seite, welche der Seite, von der das Schleifwerkzeug 1, 27 oder 28 (vergleiche Figuren 7a, 7b, 8a und 8b) in die Bohrung eingeführt wird, gegenüber liegt. Man schaut also auf das freie Ende des Schleifwerkzeugs 1, 27 oder 28.

In einem ersten Schritt (Übergang von Teilfigur a) zu Teilfigur b)) wird das Schleifwerkzeug 1, 27 oder 28 im Wesentlichen mittig und mit dem zylindrischen und/oder konischen Schleifbereich in die Zylinderbohrung 3 eingeführt. Anschließend wird das Schleifwerkzeug 1, 27 oder 28 an die Innenfläche 2 der Zylinderbohrung 3 herangeführt, was in Teilfigur c) dargestellt ist. Danach wird das Schleifwerkzeug 1, 27 oder 28 wenigstens einmal im Kreis an der Innenfläche 2 der Zylinderbohrung 3 entlang geführt, wobei es dabei um seine Drehachse 4 rotiert. Es sei darauf hingewiesen, dass das Schleifwerkzeug 1, 27 oder 28 auch bereits vor oder nach dem eigentlichen Schleifvorgang in Rotation versetzt werden kann.

Nach erfolgtem Schleifvorgang wird das Schleifwerkzeug 1, 27 oder 28 von der Innenfläche 2 der Zylinderbohrung 3 wieder abgehoben, d.h. in eine in etwa mittige Position in Bezug auf die Zylinderbohrung 3 gebracht (vgl. Teilfigur e)) und schließlich aus der Zylinderbohrung 3 herausgeführt (Übergang zwischen den Teilfiguren e) und f)).

In der Teilfigur d) sind exemplarisch durch Pfeile eine bestimmte Bewegungsrichtung des Schleifwerkzeugs 1, 27 oder 28 entlang der Innenfläche 2 der Zylinderbohrung 3 und eine bestimmte Rotationsrichtung des Schleifwerkzeugs 1, 27 oder 28 um die Drehachse 4 angedeutet. Grundsätzlich sind für diese Bewegungen jeweils beide Drehrichtungen möglich.

Allgemein sei noch darauf hingewiesen, dass dieser Bearbeitungsvorgang im Falle von metallischen Werkstücken sowohl direkt an der unbehandelten Oberfläche als auch an einer beschichteten, z.B. LDS-beschichteten, Oberfläche vorgenommen werden kann. LDS steht in diesem Fall für Lichtbogen-Draht-Spritzen, welches ein spezielles Beschichtungsverfahren mit einem in die Plasmaphase überführten Draht ist.

Die Figuren 7a, 7b, 8a und 8b zeigen vorteilhafte Ausführungsformen des erfindungsgemäßen Sets, wobei in den Figuren 7a und 7b das erste Schleifwerkzeug 27 und in den Figuren 8a und 8b das zweite Schleifwerkzeug 28 dargestellt ist - in den Figuren 7a und 8a jeweils zusammen mit einem Adapter 17, der mit einem Befestigungsmittel 16 in Form eines Flansches verbunden ist.

Das erste Schleifwerkzeug 27 weist einen bezüglich der Drehachse 4 zylindrischen Schleifbereich 5 mit einem Durchmesser 8 auf.

Das zweite Schleifwerkzeug 28 weist einen bezüglich der Drehachse 4 konischen Schleifbereich 6 auf, wobei der Durchmesser 7 des konischen Schleifbereichs 6 ausgehend von einem kleinsten Durchmesser 29, welcher dem Durchmesser 8 des zylindrischen Schleifbereichs 5 des ersten Schleifwerkzeugs 27 entspricht, in axialer Richtung 26 ansteigt.

Daneben weist das zweite Schleifwerkzeug 28 einen schleifmittelfreien Bereich 30 auf. Dieser ist bezüglich der Drehachse 4 zylindrisch mit einem um 3 mm gegenüber dem kleinsten Durchmesser 29 des konischen Schleifbereichs 6 reduzierten Durchmesser 31 ausgebildet.

Die Länge des schleifmittelfreien Bereichs 30 des zweiten Schleifwerkzeugs 28 entspricht der Länge 13 des zylindrischen Schleifbereichs 5 des ersten Schleifwerkzeugs 27.

Die Gesamtlänge des zweiten Schleifwerkzeugs 28 entspricht der Gesamtlänge des Schleifwerkzeug 1, welches sowohl den zylindrischen Schleifbereich 5 als auch den konischen Schleifbereich 6 aufweist.

Sowohl das erste Schleifwerkzeug 27 als auch das zweite Schleifwerkzeug 28 weisen eine zentrale Bohrung 18 auf, welche sich jeweils nahezu über das gesamte Schleifwerkzeug 27 bzw. 28 erstreckt. Die Längen der Bohrung 18 ist mit den Bezugszeichen 33 bzw. 20 versehen.

Wie beim Schleifwerkzeug 1, welches sowohl den zylindrischen Schleifbereich 5 als auch den konischen Schleifbereich 6 aufweist, weisen das erste Schleifwerkzeug 27 und das zweite Schleifwerkzeug 28 des Sets Kanäle 21 auf, welche zwischen der zentralen Bohrung 18 und dem zylindrischen Schleifbereich 5 bzw. dem konischen Schleifbereich 6 verlaufen. In dem schleifmittelfreien Bereich 30 des zweiten Schleifwerkzeugs 28 sind keine solchen Kanäle 21 vorgesehen.

## Patentansprüche

1. Schleifwerkzeug (1) zum Bearbeiten der Innenfläche (2) einer Zylinderbohrung (3) in einem Werkstück, mit einer Drehachse (4), wobei das Schleifwerkzeug einen bezüglich der Drehachse zylindrischen (5) und sich daran axial anschließenden konischen Schleifbereich (6) aufweist, und der Durchmesser (7) des konischen Schleifbereichs (6) ausgehend von dem zylindrischen Schleifbereich (5) in axialer Richtung (26) gegenüber dem Durchmesser (8) des zylindrischen Schleifbereichs (5) ansteigt, **dadurch gekennzeichnet, dass** das Schleifwerkzeug (1) ein freies Ende (14) und ein gegenüberliegendes Ende (15) aufweist und der konische Schleifbereich (6) angrenzend an das freie Ende (14) am Schleifwerkzeug (1) angeordnet ist, und an dem gegenüberliegenden Ende (15) ein Befestigungsmittel (16) zur Befestigung des Schleifwerkzeugs (1) an einem Bearbeitungskopf einer CNC-Maschine oder einem damit verbundenen Adapter (17), vorzugsweise HSK-Adapter, vorgesehen ist, wobei das Befestigungsmittel (16) vorzugsweise als Flansch ausgebildet ist.

2. Set aus einem ersten (27) und einem zweiten Schleifwerkzeug (28) zum Bearbeiten der Innenfläche (2) einer Zylinderbohrung (3) in einem Werkstück, wobei die beiden Schleifwerkzeuge (27, 28) jeweils eine Drehachse (4) aufweisen, wobei das erste Schleifwerkzeug (27) einen bezüglich der Drehachse (4) zylindrischen Schleifbereich (5) mit einem Durchmesser (8) aufweist, und das zweite Schleifwerkzeug (28) einen bezüglich der Drehachse (4) konischen Schleifbereich (6) aufweist, wobei der Durchmesser (7) des konischen Schleifbereichs (6) ausgehend von einem kleinsten Durchmesser (29), welcher dem Durchmesser (8) des zylindrischen Schleifbereichs (5) des ersten Schleifwerkzeugs (27) entspricht, in axialer Richtung (26) ansteigt, **dadurch gekennzeichnet, dass** das zweite Schleifwerkzeug (28) des Sets ein freies Ende (14) und ein gegenüberliegendes Ende (15) aufweist und der konische Schleifbereich (6) angrenzend an das freie Ende (14) am zweiten Schleifwerkzeug (28) des Sets angeordnet ist, und an dem gegenüberliegenden Ende (15) ein Befestigungsmittel (16) zur Befestigung des zweiten Schleifwerkzeugs (28) des Sets an einem Bearbeitungskopf einer CNC-Maschine oder einem damit verbundenen Adapter (17), vorzugsweise HSK-Adapter, vorgesehen ist, wobei das Befestigungsmittel (16) vorzugsweise als Flansch ausgebildet ist.

3. Set nach Anspruch 2, wobei das zweite Schleifwerkzeug (28) einen schleifmittelfreien Bereich (30) aufweist.

4. Set nach Anspruch 3, wobei der schleifmittelfreie Bereich (30) bezüglich der Drehachse (4) zylindrisch ausgebildet ist, vorzugsweise und der schleifmittelfreie Bereich (30) einen um 1 mm bis 5 mm, vorzugsweise 3 mm, gegenüber dem kleinsten Durchmesser (29) des konischen Schleifbereichs (6) reduzierten Durchmesser (31) aufweist.

5. Schleifwerkzeug (1) nach Anspruch 1, oder Set nach einem der Ansprüche 2 bis 4, wobei der konische Schleifbereich (6) einen Konuswinkel (32) von 0,014° bis 0,039°, vorzugsweise 0,025°, aufweist.

6. Schleifwerkzeug (1) nach Anspruch 1 oder 5, oder Set nach einem der Ansprüche 2 bis 4 oder 5, wobei der zylindrische Schleifbereich (5) einen Durchmesser (8) von 60 bis 70 mm, vorzugsweise 65 mm, aufweist.

7. Schleifwerkzeug (1) nach Anspruch 1, 5 oder 6, oder Set nach einem der Ansprüche 2 bis 4 oder 5 oder 6, wobei der Durchmesser (7) des konischen Schleifbereichs (6) über die Länge (9) des konischen Schleifbereichs (6) in axialer Richtung (26) gegenüber dem Durchmesser (8) des zylindrischen Schleifbereichs (5) um 50 bis 110 µm, vorzugsweise um 80 µm, ansteigt.

8. Schleifwerkzeug (1) nach Anspruch 1 oder einem der Ansprüche 5 bis 7, wobei der zylindrische (5) und der konische Schleifbereich (6) auf einem integral ausgebildeten Grundkörper (11) angeordnet sind, wobei der Grundkörper vorzugsweise aus Stahl besteht.

9. Schleifwerkzeug (1) nach Anspruch 1 oder einem der Ansprüche 5 bis 8, oder Set nach einem der Ansprüche 2 bis 4 oder 5 bis 7, wobei der zylindrische (5) und der konische Schleifbereich (6) einheitlich mit demselben Schleifmittel, vorzugsweise CBN, belegt sind.

10. Schleifwerkzeug (1) nach Anspruch 1 oder einem der Ansprüche 5 bis 9, oder Set nach einem der Ansprüche 2 bis 4 oder 5 bis 7 oder 9, wobei der zylindrische (5) und der konische Schleifbereich (6) eine Dicke (12) von 100 bis 600 µm, vorzugsweise 300 µm, aufweisen.

11. Schleifwerkzeug (1) nach Anspruch 1 oder einem der Ansprüche 5 bis 10, oder Set nach einem der Ansprüche 2 bis 4 oder 5 bis 7 oder 9 oder 10, wobei der zylindrische Schleifbereich (5) eine Länge (13) von 40 bis 60 mm, vorzugsweise 50 mm, und der konische Schleifbereich (6) eine Länge (9) von 80 bis 100 mm, vorzugsweise 90 mm, aufweist.

12. Schleifwerkzeug (1) nach Anspruch 1 oder einem der Ansprüche 5 bis 11, oder Set nach einem der Ansprüche 2 bis 4 oder 5 bis 7 oder 9 bis 11, wobei das Schleifwerkzeug (1) bzw. die beiden Schleifwerkzeuge (27, 28) des Sets eine zentrale Bohrung (18) parallel zur Drehachse (4) aufweisen, wobei die Bohrung (18) bevorzugt einen Durchmesser (19) von 10 bis 14 mm, besonders bevorzugt 12 mm, und/oder bevorzugt eine Länge (20) von 150 bis 190 mm, besonders bevorzugt 170 mm, aufweist.

13. Schleifwerkzeug (1) nach Anspruch 12, oder Set nach Anspruch 12, wobei mehrere Kanäle (21) vorgesehen sind, welche zwischen der zentralen Bohrung (18) und dem zylindrischen (5) und dem konischen Schleifbereich (6) verlaufen, wobei die Kanäle (21) bevorzugt einen Durchmesser (22) von 1 bis 3 mm, besonders bevorzugt 2 mm, aufweisen.

14. Schleifwerkzeug (1) nach Anspruch 12 oder 13, oder Set nach Anspruch 12 oder 13, wobei die Kanäle (21) spiralförmig angeordnet sind, wobei jeweils zwei benachbarte Kanäle (21) um einen Winkel von 40° bis 60°, vorzugsweise 50°, gedreht und um 2 bis 4 mm, vorzugsweise 3 mm, axial versetzt sind.

15. Schleifwerkzeug (1) nach Anspruch 1 oder einem der Ansprüche 5 bis 14, oder Set nach einem der Ansprüche 2 bis 4 oder 5 bis 7 oder 9 bis 14, wobei im zylindrischen (5) und konischen Schleifbereich (6) Nuten (23) vorgesehen sind, die sich im Wesentlichen in Längsrichtung (26) des Schleifwerkzeugs (1) bzw. der Schleifwerkzeuge (27, 28) des Sets erstrecken und in welche die Kanäle (21) münden.

16. Verwendung eines Schleifwerkzeugs (1) nach Anspruch 1 oder einem der Ansprüche 5 bis 15, oder eines Sets nach einem der Ansprüche 2 bis 4 oder 5 bis 7 oder 9 bis 15 in einem Bearbeitungsprozess der Innenfläche (2) einer Zylinderbohrung (3) in einem Werkstück, wobei das Schleifwerkzeug (1) bzw. zunächst eines der beiden Schleifwerkzeuge (27, 28) des Sets und in einem darauf folgenden Schritt das andere der beiden Schleifwerkzeuge (27, 28) des Sets jeweils im Zuge des Bearbeitungsprozesses in die Zylinderbohrung (3) eingeführt wird, an die Innenfläche (2) der Zylinderbohrung (3) herangeführt wird, wenigstens einmal im Kreis an der Innenfläche (2) der Zylinderbohrung (3) entlanggeführt wird, wobei es dabei um seine Drehachse (4) rotiert, von der Innenfläche (2) der Zylinderbohrung (3) abgehoben wird und wieder aus der Zylinderbohrung (3) herausgeführt wird.

17. CNC-Maschine mit wenigstens einem Schleifwerkzeug (1) nach Anspruch 1 oder einem der Ansprüche 5 bis 15, oder wenigstens einem Set nach einem der Ansprüche 2 bis 4 oder 5 bis 7 oder 9 bis 15 und einem Steuerprogramm, welches dazu ausgelegt ist, das wenigstens eine Schleifwerkzeug (1) bzw. zunächst eines der beiden Schleifwerkzeuge (27, 28) des Sets und in einem darauf folgenden Schritt das andere der beiden Schleifwerkzeuge (27, 28) des Sets jeweils in eine Zylinderbohrung (3) in einem Werkstück einzuführen, es an die Innenfläche (2) der Zylinderbohrung (3) heranzuführen, es wenigstens einmal im Kreis an der Innenfläche (2) der Zylinderbohrung (3) entlang zu führen, wobei es dabei um seine Drehachse (4) rotiert, es von der Innenfläche (2) der Zylinderbohrung (3) abzuheben und es wieder aus der Zylinderbohrung (3) herauszuführen.

## Claims

1. A grinding tool (1) for machining the inside surface (2) of a cylinder bore (3) in a workpiece, having an axis of rotation (4), wherein the grinding tool has a grinding region (5) which is cylindrical with respect to the axis of rotation and a conical grinding region (6) axially adjoining the cylindrical grinding region and the diameter (7) of the conical grinding region (6) increases starting from the cylindrical grinding region (5) in the axial direction (26) with respect to the diameter (8) of the cylindrical grinding region (5), **characterized in that** the grinding tool (1) has a free end (14) and an opposite end (15) and the conical grinding region (6) is arranged adjoining the free end (14) on the grinding tool (1), and provided at the opposite end (15) is a fixing means (16) for fixing the grinding tool (1) to a machining head of a CNC machine or an adaptor (17) connected thereto, preferably an HSK adaptor, wherein the fixing means (16) is preferably in the form of a flange.

2. A set comprising a first grinding tool (27) and a second grinding tool (28) for machining the inside surface (2) of a cylinder bore (3) in a workpiece, wherein the two grinding tools (27, 28) each have a respective axis of rotation (4), wherein the first grinding tool (27) has a grinding region (5) which is cylindrical with respect to the axis of rotation (4) and which is of a diameter (8) and the second grinding tool (28) has a grinding region (6) which is conical with respect to the axis of rotation (4), wherein the diameter (7) of the conical grinding region (6) increases in the axial direction starting from a smallest diameter (29) which corresponds to the diameter (8) of the cylindrical grinding region (5) of the first grinding tool (27), **characterized in that** the second grinding tool (28) of the set has a free end (14) and an opposite end (15) and the conical grinding region (6) is arranged adjoining the free end (14) on the second grinding tool (28) of the set, and provided at the opposite end (15) is a fixing means (16) for fixing the second grinding tool (28) of the set to a machining head of a CNC machine or an adaptor (17) connected thereto, preferably an HSK adaptor, wherein the fixing means (16) is preferably in the form of a flange.

3. The set pursuant to claim 2 wherein the second grinding tool (28) has a grinding agent-free region (30).

4. The set pursuant to claim 3 wherein the grinding agent-free region (30) is cylindrical with respect to the axis of rotation (4), preferably, and the grinding agent-free region (30) is of a diameter (31) which is reduced with respect to the smallest diameter (29) of the conical grinding region (6) by between 1 mm and 5 mm, preferably 3 mm.

5. The grinding tool (1) pursuant to claim 1 or the set pursuant to one of the claims 2 to 4 wherein the conical grinding region (6) has a taper angle (32) of between 0.014° and 0.039°, preferably 0.025°.

6. The grinding tool (1) pursuant to claim 1 or 5, or the set pursuant to one of the claims 2 to 4 or claim 5 wherein the cylindrical grinding region (5) is of a diameter (8) of between 60 and 70 mm, preferably 65 mm.

7. The grinding tool (1) pursuant to claim 1, 5 or 6, or the set pursuant to one of the claims 2 to 4 or claim 5 or claim 6 wherein the diameter (7) of the conical grinding region (6) increases in the axial direction (26) over the length of the conical grinding region (6) with respect to the diameter (8) of the cylindrical grinding region (5) by between 50 and 110 µm, preferably by 80 µm.

8. The grinding tool (1) pursuant to claim 1 or one of the claims 5 to 7 wherein the cylindrical grinding region (5) and the conical grinding region (6) are arranged on an integrally provided main body (11), the main body preferably comprising steel.

9. The grinding tool (1) pursuant to claim 1 or one of the claims 5 to 8, or the set pursuant to one of the claims 2 to 4 or claims 5 to 7 wherein the cylindrical grinding region (5) and the conical grinding region (6) are coated uniformly with the same grinding agent, preferably CBN.

10. The grinding tool (1) pursuant to claim 1 or one of the claims 5 to 9, or the set pursuant to one of the claims 2 to 4 or claims 5 to 7 or claim 9 wherein the cylindrical grinding region (5) and the conical grinding region (6) are of a thickness (12) of between 100 and 600 µm, preferably 300 µm.

11. The grinding tool (1) pursuant to claim 1 or one of the claims 5 to 10, or the set pursuant to one of the claims 2 to 4 or claims 5 to 7 or claim 9 or claim 10 wherein the cylindrical grinding region (5) is of a length (13) of between 40 and 60 mm, preferably 50 mm, and the conical grinding region (6) is of a length (9) of between 80 and 100 mm, preferably 90 mm.

12. The grinding tool (1) pursuant to claim 1 or one of the claims 5 to 11, or the set pursuant to one of the claims 2 to 4 or claims 5 to 7 or claims 9 to 11 wherein the grinding tool (1) or, respectively, the two grinding tools (27, 28) of the set have a central bore (18) parallel to the axis of rotation (4) wherein the bore (18) is preferably of a diameter (19) of between 10 and 14 mm, particularly preferably 12 mm, and/or are preferably of a length (20) of between 150 and 190 mm, particularly preferably 170 mm.

13. The grinding tool (1) pursuant to claim 12, or the set pursuant to claim 12 wherein a plurality of passages (21) are provided which are extending between the central bore (18) and the cylindrical grinding region (5) and the conical grinding region (6), wherein the passages (21) are preferably of a diameter (22) of between 1 and 3 mm, particularly preferably 2 mm..

14. The grinding tool (1) pursuant to claim 12 or 13, or the set pursuant claim 12 or 13 wherein the passages (21) are arranged in a spiral form, wherein each two adjacent passages (21) are rotated through an angle of between 40° and 60°, preferably 50°, and are axially displaced by between 2 and 4 mm, preferably 3 mm.

15. The grinding tool (1) pursuant to claim 1 or one of the claims 5 to 14, or the set pursuant to one of the claims 2 to 4 or 5 to 7 or 9 to 14 wherein provided in the cylindrical grinding region (5) and the conical grinding region (6) are grooves (23) which extend substantially in the longitudinal direction (26) of the grinding tool (1) or, respectively, the grinding tools (27, 28) of the set and into which the passages (21) open.

16. Use of a grinding tool (1) pursuant to claim 1 or one of the claims 5 to 15, or the set pursuant to one of the claims 2 to 4 or 5 to 7 or 9 to 15 in a machining process for the inside surface (2) of a cylinder bore (3) in a workpiece, wherein the grinding tool (1) or, respectively, at first one of the two grinding tools (27, 28) of the set and in a further step the other one of the two grinding tools (27, 28) in the course of the machining process is introduced into the cylinder bore (3), moved to the inside surface (2) of the cylinder bore (3), guided at least once in a circle along the inside surface (2) of the cylinder bore (3), in which case it rotates about its axis of rotation (4), is lifted off the inside surface (2) of the cylinder bore (3) and is again passed out of the cylinder bore (3).

17. The CNC machine having at least one grinding tool (1) pursuant to claim 1 or one of the claims 5 to 15, or at least one set pursuant to one of the claims 2 to 4 or 5 to 7 or 9 to 15 and a control program which is adapted to introduce the at least one grinding tool (1) or, respectively, each, at first one of the two grinding tools (27, 28) of the set and in a further step the other one of the two grinding tools (27, 28) into a cylinder bore (3) in a workpiece, move it to the inside surface (2) of the cylinder bore (3), guide it at least once in a circle along the inside surface (2) of the cylinder bore (3), in which case it rotates about its axis of rotation (4), lift it off the inside surface (2) of the cylinder bore (3) and move it out again of the cylinder bore (3).

## Revendications

1. Outil de meulage (1) pour usiner la surface intérieure (2) d'un alésage de cylindre (3) dans une pièce à usiner avec un axe de rotation (4), dans lequel l'outil de meulage présente une zone de meulage cylindrique (5) par rapport à l'axe de rotation et une zone de meulage conique (6) s'y raccordant de façon axiale, et le diamètre (7) de la zone de meulage conique (6) s'élève à partir de la zone de meulage cylindrique (5) dans le sens axial (26) par rapport au diamètre (8) de la zone de meulage cylindrique (5), **caractérisé en ce que** l'outil de meulage (1) présente une extrémité libre (14) et une extrémité opposée (15), et la zone de meulage conique (6) est disposée de façon adjacente à l'extrémité libre (14) sur l'outil de meulage (1), et à l'extrémité opposée (15) est prévu un moyen de fixation (16) pour fixer l'outil de meulage (1) à une tête d'usinage d'une machine CNC ou à un adaptateur (17) lui étant relié, de préférence un adaptateur HSK, dans lequel le moyen de fixation (16) est de préférence conçu comme une bride.

2. Ensemble composé d'un premier (27) et d'un deuxième (28) outil de meulage pour usiner la surface intérieure (2) d'un alésage de cylindre (3) dans une pièce à usiner, dans lequel les deux outils de meulage (27, 28) présentent chacun un axe de rotation (4), dans lequel le premier outil de meulage (27) présente une zone de meulage cylindrique (5) par rapport à l'axe de rotation (4) avec un diamètre (8), et le deuxième outil de meulage (28) présente une zone de meulage conique (6) par rapport à l'axe de rotation (4), dans lequel le diamètre (7) de la zone de meulage conique (6) s'élève dans le sens axial (26) à partir d'un diamètre minimal (29), lequel correspond au diamètre (8) de la zone de meulage cylindrique (5) du premier outil de meulage (27), **caractérisé en ce que** le deuxième outil de meulage (28) de l'ensemble présente une extrémité libre (14) et une extrémité opposée (15) et la zone de meulage conique (6) est disposée de façon adjacente à l'extrémité libre (14) sur le deuxième outil de meulage (28) de l'ensemble, et à l'extrémité libre opposée (15) est prévu un moyen de fixation (16) pour fixer le deuxième outil de meulage (28) de l'ensemble à une tête d'usinage d'une machine CNC ou à un adaptateur (17) lui étant relié, de préférence un adaptateur HSK, dans lequel le moyen de fixation (16) est de préférence conçu comme une bride.

3. Ensemble selon la revendication 2, dans lequel le deuxième outil de meulage (28) présente une zone sans abrasif (30).

4. Ensemble selon la revendication 3, dans lequel la zone sans abrasif (30) est conçue de façon cylindrique par rapport à l'axe de rotation (4), de préférence, et la zone sans abrasif (30) présente un diamètre réduit (31) de 1 à 5 mm, de préférence 3 mm, par rapport au diamètre minimal (29) de la zone de meulage conique (6).

5. Outil de meulage (1) selon la revendication 1, ou ensemble selon l'une des revendications 2 à 4, dans lequel la zone de meulage conique (6) présente un angle du cône (32) de 0,014° à 0,039°, de préférence 0,025°.

6. Outil de meulage (1) selon la revendication 1 ou 5, ou ensemble selon l'une des revendications 2 à 4 ou 5, dans lequel la zone de meulage cylindrique (5) présente un diamètre (8) de 60 à 70 mm, de préférence 65 mm.

7. Outil de meulage (1) selon la revendication 1, 5 ou 6, ou ensemble selon l'une des revendications 2 à 4 ou 5 ou 6, dans lequel le diamètre (7) de la zone de meulage conique (6) s'élève de 50 à 110 µm, de préférence de 80 µm, sur la longueur (9) de la zone de meulage conique (6) dans le sens axial (26) par rapport au diamètre (8) de la zone de meulage cylindrique (5).

8. Outil de meulage (1) selon la revendication 1 ou l'une des revendications 5 à 7, dans lequel la zone de meulage cylindrique (5) et la zone de meulage conique (6) sont disposées sur un corps de base (11) conçu monobloc, dans lequel le corps de base est composé de préférence d'acier.

9. Outil de meulage (1) selon la revendication 1 ou l'une des revendications 5 à 8, ou ensemble selon l'une des revendications 2 à 4 ou 5 à 7, dans lequel la zone de meulage cylindrique (5) et la zone de meulage conique (6) sont garnies uniformément avec le même abrasif, de préférence du CBN - nitrure de bore cubique -.

10. Outil de meulage (1) selon la revendication 1 ou l'une des revendications 5 à 9 ou ensemble selon l'une des revendications 2 à 4 ou 5 à 7 ou 9, dans lequel la zone de meulage cylindrique (5) et la zone de meulage conique (6) présentent une épaisseur (12) de 100 à 600 µm, de préférence 300 µm.

11. Outil de meulage (1) selon la revendication 1 ou l'une des revendications 5 à 10, ou ensemble selon l'une des revendications 2 à 4 ou 5 à 7 ou 9 ou 10, dans lequel la zone de meulage cylindrique (5) présente une longueur (13) de 40 à 60 mm, de préférence 50 mm et la zone de meulage conique (6) présente une longueur (9) de 80 à 100 mm, de préférence 90 mm.

12. Outil de meulage (1) selon la revendication 1 ou l'une des revendications 5 à 11 ou ensemble selon l'une des revendications 2 à 4 ou 5 à 7 ou 9 à 11, dans lequel l'outil de meulage (1) ou les deux outils de meulage (27, 28) de l'ensemble présentent un alésage central (18) parallèlement à l'axe de rotation (4), dans lequel l'alésage (18) présente, de préférence, un diamètre (19) de 10 à 14 mm, de préférence encore de 12 mm, et / ou de préférence une longueur (20) de 150 à 190 mm, de préférence encore de 170 mm.

13. Outil de meulage (1) selon la revendication 12 ou ensemble selon la revendication 12, dans lequel plusieurs canaux (21) sont prévus, lesquels passent entre l'alésage central (18) et la zone de meulage cylindrique (5) et la zone de meulage conique (6), dans lequel les canaux (21) présentent, de préférence, un diamètre (22) de 1 à 3 mm, de préférence encore de 2 mm.

14. Outil de meulage (1) selon la revendication 12 ou 13, ou ensemble selon la revendication 12 ou 13, dans lequel les canaux (21) sont disposés en forme de spirale, dans lequel, à chaque fois, deux canaux contigus (21) sont orientés selon un angle de 40° à 60°, de préférence 50°, et sont décalés axialement de 2 à 4 mm, de préférence de 3 mm.

15. Outil de meulage (1) selon la revendication 1 ou l'une des revendications 5 à 14, ou ensemble selon l'une des revendications 2 à 4 ou 5 à 7 ou 9 à 14, dans lequel dans la zone de meulage cylindrique (5) et la zone de meulage conique (6) sont prévues des rainures (23) qui s'étendent essentiellement dans le sens longitudinal (26) de l'outil de meulage (1) ou des outils de meulage (27, 28) de l'ensemble et dans lesquels débouchent les canaux (21).

16. Utilisation d'un outil de meulage (1) selon la revendication 1 ou l'une des revendications 5 à 15, ou d'un ensemble selon l'une des revendications 2 à 4 ou 5 à 7 ou 9 à 15 dans un processus d'usinage de la surface intérieure (2) d'un alésage de cylindre (3) dans une pièce à usiner, durant laquelle l'outil de meulage (1) ou, dans un premier temps, l'un des deux outils d'usinage (27, 28) de l'ensemble et, dans une étape suivante, l'autre des deux outils d'usinage (27, 28) de l'ensemble est introduit à chaque fois, au cours du processus d'usinage, dans l'alésage de cylindre (3), est approché de la surface intérieure (2) de l'alésage de cylindre (3), est guidé au moins une fois en cercle le long de la surface intérieure (2) de l'alésage de cylindre (3), ce faisant il pivote alors autour de son axe de rotation (4), est soulevé de la surface intérieure (2) de l'alésage de cylindre (3) et est de nouveau sorti de l'alésage de cylindre (3).

17. Machine CNC avec au moins un outil de meulage (1) selon la revendication 1 ou l'une des revendications 5 à 15, ou au moins un ensemble selon l'une des revendications 2 à 4 ou 5 à 7 ou 9 à 15 et un programme de commande, lequel est adapté pour introduire le au moins un outil de meulage (1) ou, dans un premier temps, l'un des deux outils de meulage (27, 28) de l'ensemble et, dans une étape suivante, l'autre des deux outils de meulage (27, 28) de l'ensemble, à chaque fois dans un alésage de cylindre (3) situé dans une pièce à usiner, l'approcher de la surface intérieure (2) de l'alésage de cylindre (3), le guider au moins une fois en cercle le long de la surface intérieure (2) de l'alésage de cylindre (3), ce faisant il pivote alors autour de son axe de rotation (4), le soulever de la surface intérieure (2) de l'alésage de cylindre (3) et le faire sortir de nouveau de l'alésage de cylindre (3).
